# EUROPÄISCHE PATENTSCHRIFT

(11) **EP 1 352 375 B1**
(45) Veröffentlichungstag und Bekanntmachung des Hinweises auf die Patenterteilung: **24.08.2005**
(21) Anmeldenummer: 01991684.0
(22) Anmeldetag: 22.12.2001
(51) Int. Cl.: G08G 1/16

(54) **VERFAHREN UND VORRICHTUNG ZUR SCHÄTZUNG VON BEWEGUNGSPARAMETERN VON ZIELEN**
METHOD AND DEVICE FOR ESTIMATING MOVEMENT PARAMETERS OF TARGETS
PROCEDE ET DISPOSITIF POUR EVALUER DES PARAMETRES DE MOUVEMENT DE CIBLES

(30) Priorität: 08.01.2001 DE 10100413
(43) Veröffentlichungstag der Anmeldung: 15.10.2003
(73) Patentinhaber: ROBERT BOSCH GMBH, 70442 Stuttgart (DE)
(72) Erfinder: STEINLECHNER, Siegbert, 71229 Leonberg (DE); SCHLICK, Michael, 71229 Leonberg (DE); HOETZEL, Juergen, 61197 Florstadt (DE); BROSCHE, Thomas, 70195 Stuttgart (DE)
(86) Internationale Anmeldenummer: PCT/DE2001/004912
(87) Internationale Veröffentlichungsnummer: WO 2002/054369

(56) Entgegenhaltungen:
- EP-A- 1 035 533
- US-A- 5 600 561
- US-A- 6 014 601
- PATENT ABSTRACTS OF JAPAN vol. 2000, no. 05, 14. September 2000 (2000-09-14) & JP 2000 057499 A (MITSUBISHI MOTORS CORP), 25. Februar 2000 (2000-02-25)
- PATENT ABSTRACTS OF JAPAN vol. 1996, no. 09, 30. September 1996 (1996-09-30) & JP 08 124100 A (NIKON CORP), 17. Mai 1996 (1996-05-17)

## Beschreibung

Die vorliegende Erfindung betrifft ein Verfahren zum Angeben von Parameterwerten, die das relative kinematische Verhalten eines Objekts, insbesondere eines ersten Fahrzeugs, und eines Zielobjekts, insbesondere eines zweiten Fahrzeugs, betreffen, wobei anhand der Parameterwerte eine Aussage darüber getroffen werden kann, ob das Objekt und das Zielobjekt voraussichtlich kollidieren. Das Verfahren umfasst dabei unter anderem die Schritte:
a) Vorsehen einer Sensorik an dem Objekt, wobei die Sensorik dazu vorgesehen ist, Signale auszusenden und zu empfangen, um Messwerte rᵢ, v_{r,i} für den Zielobjektabstand r und/oder für die relative Radialgeschwindigkeit vᵣ des Zielobjekts zu erfassen,
b) Erfassen von Messwerten rᵢ,v_{r,i}, und
c) Auswerten der erfassten Messwerte rᵢ, v_{r,i} und Angeben der Parameterwerte.

Die Erfindung betrifft weiterhin eine Vorrichtung zum Ausgeben von Parameterwerten, die das relative kinematische Verhalten eines Objekts, insbesondere eines ersten Fahrzeugs, und eines Zielobjekts, insbesondere eines zweiten Fahrzeugs, betreffen, wobei anhand der Parameterwerte eine Aussage darüber getroffen werden kann, ob das Objekt und das Zielobjekt voraussichtlich kollidieren. Dabei weist die Vorrichtung auf: eine Sensorik, die an dem Objekt angeordnet ist, wobei die Sensorik unter anderem, dazu vorgesehen ist, Signale auszusenden und zu empfangen, um Messwerte rᵢ,v_{r,i} für den Zielobjektabstand r und/oder für die relative Radialgeschwindigkeit vᵣ des Zielobjekts zu erfassen, und Mittel zum Auswerten der von der Sensorik erfassten Messwerte rᵢ,v_{r,i} und zum Ausgeben der Parameterwerte.

### Stand der Technik

Beispielsweise im Bereich der Kraftfahrzeugtechnik sind Verfahren zum Angeben beziehungsweise Vorrichtungen zum Ausgeben von Parameterwerten erforderlich, die das relative kinematische Verhalten eines ersten Fahrzeugs und eines zweiten Fahrzeugs beziehungsweise irgendeines Hindernisses betreffen beziehungsweise beschreiben, um mit Hilfe dieser Parameterwerte beispielsweise eine Aussage über eine eventuelle Kollision zu treffen oder eine Tote-Winkel-Detektion durchzuführen. Zu diesem Zweck werden Sensoren eingesetzt, beispielsweise optische Sensoren, kapazitive Sensoren, Ultraschallsensoren oder Radarsensoren, mit denen der Abstand r zwischen den Fahrzeugen und/oder die relative Radialgeschwindigkeit vᵣ des zweiten Fahrzeugs innerhalb eines zu überwachenden Bereichs gemessen werden. Es ist bekannt, aus diesen Messwerten durch Differentiation der Radialgeschwindigkeit die Radialkomponente der relativen Radialbeschleunigung aᵣ des zweiten Fahrzeugs zu ermitteln. Weiterhin ist es beispielsweise bekannt, durch Auswertung der Dopplerfrequenz oder durch Differentiation des Abstands die Radialgeschwindigkeit zu ermitteln. Gemäß dem Stand der Technik werden aus den Messwerten von mehreren räumlich verteilten Sensoren durch Triangulation die zum Frontbereich des Kraftfahrzeuges senkrechten Normalkomponenten des Abstands, der Geschwindigkeit und der Beschleunigung berechnet. Für die Triangulation werden also mehrere räumlich verteilte Sende- beziehungsweise Empfangseinheiten beziehungsweise Sensoren benötigt, was einen hohen Hardwareaufwand verursacht. Ein weiteres beim Stand der Technik auftretendes Problem besteht darin, dass auch beim Einsatz von mehreren Sensoren unter Umständen nur ein Sensor ein für eine Auswertung brauchbares Signal empfängt. Da in diesem Fall die Triangulation nicht durchführbar ist, kann beispielsweise eine bevorstehende Kollision nicht detektiert werden.

Aus der US 6,014,601 ist ein Alarmierungssystem für einen Fahrzeugführer vorgesehen, das mittels einer Radar- oder Lasermesseinrichtung die Relativgeschwindigkeit des Fahrzeugs zu Objekten misst sowie den Abstand zu den Objekten und hieraus die Relativbeschleunigung des erkannten Objekts zum eigenen Fahrzeug ermittelt. Weiterhin ist ein Geschwindigkeitssensor zur Ermittlung der eigenen Geschwindigkeit vorgesehen sowie eine Erfassung des Straßenzustands. Aus den ermittelten Werten wird ein sicherer Folgeabstand berechnet und mit einem aktuellen Abstand verglichen. Hieraus wird eine voraussichtliche Kollisionszeit berechnet, die dem Fahrer mittels einer linearen Leuchtenanzeige die Gefahr einer Kollision mit dem erfassten Objekt darstellt.

Aus der EP 1035 533 A2 ist ein Verfahren und eine Vorrichtung zur Abstandsregelung für ein Fahrzeug bekannt, bei dem eine Relativgeschwindigkeit und ein Relativabstand zwischen dem Fahrzeug und einem vorausfahrenden Fahrzeug ermittelt wird und aus diesen Größen ein Regelsignal für eine Abstandsregelungseinrichtung des Fahrzeugs erzeugt wird. Weiterhin ist vorgesehen, dass aus der Relativgeschwindigkeit und dem Relativabstand ein Gefahrenmaß bestimmt wird, das mit einem das individuelle Fahrverhalten des Fahrzeugführers des Fahrzeuges repräsentierenden, adaptiven Faktor gewichtet wird, und dass ein eine Verzögerung des Fahrzeugs einleitendes Regelsignal erzeugt wird, wenn das mit einem adaptiven Faktor gewichtete, fahrzeugführeradaptierte Gefahrenmaß einen definierten Schwellwert überschreitet.

Aus der US 5,600,561 ist ein Fahrzeugabstandsrechengerät bekannt, das mittels einer Laserentfernungsmesseinrichtung Lichtsignale aussendet und wieder empfängt und aus der gemessenen Laufzeit dieser Lichtsignale den Abstand sowie den momentanen Azimutwinkel der optischen Abtasteinrichtung bestimmt, woraus die Position des Objekts bezüglich des Sensors berechnet werden kann. Die erhaltenen Objektpositionen werden mit früheren Objektpositionen verglichen und hiermit ein Objekt-Tracking durchgeführt, woraus eine Relativgeschwindigkeit des Objekts berechenbar ist, indem die Anzahl der Reflexionen und die Stärke der Laserreflexionen mit berücksichtigt werden.

### Vorteile der Erfindung

Das erfindungsgemäße Verfahren enthält die in dem Anspruch 1 angegebenen Schritte.

Dadurch, dass Schritt c) des erfindungsgemäßen Verfahrens auf der Grundlage der von nur einem Empfänger empfangenen Signale durchführbar ist, das heißt, dass keine Triangulation durchgeführt wird, kann der Hardwareaufwand verringert werden, und auch wenn nur ein Sensor ein für eine entsprechende Auswertung brauchbares Signal empfängt, können sichere Voraussagen getroffen werden.

Gleiches gilt für die erfindungsgemäße Vorrichtung nach Anspruch 9, bei der die Mittel die Auswertung auf der Grundlage der von nur einem der der Sensorik zugeordneten Empfänger empfangenen Signale durchführen.

Die folgenden Ausführungen beziehen sich sowohl auf das erfindungsgemäße Verfahren als auch auf die erfindungsgemäße Vorrichtung.

Ohne dass dies eine Einschränkung darstellen soll, betreffen die Parameterwerte vorzugsweise einen oder mehrere der folgenden Parameter: die relative Beschleunigung a des Zielobjekts, die relative Radialbeschleunigung aᵣ des Zielobjekts, die relative Geschwindigkeit v des Zielobjekts, die relative Radialgeschwindigkeit vᵣ des Zielobjekts, den Versatz Δy zwischen dem Objekt und dem Zielobjekt, den Winkel α zwischen den Vektoren der relativen Geschwindigkeit v des Zielobjekts und der relativen Radialgeschwindigkeit vᵣ des Zielobjekts beziehungsweise zwischen den Vektoren der relativen Beschleunigung a des Zielobjekts und der relativen Radialbeschleunigung aᵣ des Zielobjekts. Vorzugsweise werden die Parameterwerte für einige dieser Parameter anhand der vorliegenden Messwerte geschätzt und die Parameterwerte für weitere Parameter werden anhand der geschätzten Parameterwerte bestimmt.

Zu diesem Zweck wird vorzugsweise ein Vektor $\vec{\text{p}}$ vorgesehen, der zumindest einige der gesuchten Parameter enthält, wobei dieser Vektor $\vec{\text{p}}$ die Form$\vec{\text{p}} {\text{= [a, v}}_{\text{0}} {\text{, α}}_{\text{0}} \text{]}$ haben kann. Dabei ist vorgesehen, dass a die relative Beschleunigung des Zielobjekts ist, v₀ die relative Anfangsgeschwindigkeit des Zielobjekts bei der ersten Messung ist und α₀ der Winkel zwischen den Vektoren der relativen Geschwindigkeit v des Zielobjekts und der relativen Radialgeschwindigkeit vᵣ des Zielobjekts beziehungsweise der Winkel zwischen den Vektoren der relativen Beschleunigung a des Zielobjekts und der relativen Radialbeschleunigung aᵣ des Zielobjekts bei der ersten Messung ist. Die erste Messung bezieht sich dabei auf die erste Messung einer Vielzahl von zu unterschiedlichen Zeitpunkten tᵢ durchgeführten Messungen mit i = 1, 2, ... . Die Zeitpunkte tᵢ können, müssen jedoch nicht äquidistant sein. Beispielsweise könnten auch Messwerte bei äquidistanten Zielabständen erfasst werden.

Gemäß einer Ausführungsform der vorliegenden Erfindung ist vorgesehen, dass Zielobjektabstände rᵢ zu unterschiedlichen Zeitpunkten tᵢ gemessen werden, und dass der Zielobjektabstand r über den Zusammenhang:$\text{r = f(} \vec{\text{p}} \text{,t) =} \sqrt{{\text{(r}}_{\text{0}} {\text{cos (α}}_{\text{0}} {\text{) + v}}_{\text{0}} {\text{t + at}}^{\text{2}} {\text{/2)}}^{\text{2}} {\text{+ (r}}_{\text{0}} {\text{sin (α}}_{\text{0}} {\text{))}}^{\text{2}}}$ beschrieben wird, wobei r₀ der Zielobjektabstand bei der ersten Messung ist, v₀ die relative Anfangsgeschwindigkeit des Zielobjekts bei der ersten Messung ist, a die relative Beschleunigung des Zielobjekts ist, t die Zeit ist, und α₀ der Winkel zwischen den Vektoren der relativen Geschwindigkeit v des Zielobjekts und der relativen Radialgeschwindigkeit vᵣ des Zielobjekts beziehungsweise der Winkel zwischen den Vektoren der relativen Beschleunigung a des Zielobjekts und der relativen Radialbeschleunigung aᵣ des Zielobjekts bei der ersten Messung ist. Insbesondere bei dieser Ausführungsform können die Parameterwerte für die in dem Vektor $\vec{\text{p}}$ enthaltenen Parameter über eine Norm geschätzt werden, wie dies später noch näher erläutert wird. Die Schätzung kann zur Vereinfachung auch mit Hilfe der Werte tᵢ, rᵢ² nach dem Quadrieren der angegebenen Gleichung ausgeführt werden.

Erfindungsgemäß ist vorgesehen, dass relative Radialgeschwindigkeiten v_{r,i} zu unterschiedlichen Zeitpunkten tᵢ gemessen werden, und dass die relative Radialgeschwindigkeit vᵣ des Zielobjekts über den Zusammenhang:${\text{v}}_{\text{r}} \text{= f(} \vec{\text{p}} \text{, t) =} \frac{{\text{(v}}_{\text{0}} {\text{+ at) (r}}_{\text{0}} {\text{cos (α}}_{\text{0}} {\text{) + v}}_{\text{0}} {\text{t + at}}^{\text{2}} \text{/ 2)}}{\sqrt{{\text{(r}}_{\text{0}} {\text{cos (α}}_{\text{0}} {\text{) + v}}_{\text{0}} {\text{t + at}}^{\text{2}} {\text{/ 2)}}^{\text{2}} {\text{+ (r}}_{\text{0}} {\text{sin(α}}_{\text{0}} {\text{))}}^{\text{2}}}}$ beschrieben wird. Die Parameter r₀, v₀, a, t und α₀ entsprechen dabei den Parametern der ersten Ausführungsform.

Eine weitere Ausführungsform der Erfindung sieht vor, dass Zielobjektabstände rᵢ und relative Radialgeschwindigkeiten v_{r,i} zu unterschiedlichen Zeitpunkten tᵢ gemessen werden, und dass die relative Radialgeschwindigkeit vᵣ des Zielobjekts über den Zusammenhang:${\text{v}}_{\text{r}} \text{= f(} \vec{\text{p}} \text{, t, r) =} \frac{{\text{(v}}_{\text{0}} {\text{+ at) (r}}_{\text{0}} {\text{cos (α}}_{\text{0}} {\text{) + v}}_{\text{0}} {\text{t + at}}^{\text{2}} \text{/ 2}}{\text{r}}$ beschrieben wird. Auch hier entsprechen die Parameter r₀, v₀, a, t und α₀ den Parametern der ersten Ausführungsform.

Die soeben beschriebenen Ausführungsformen können gegebenenfalls geeignet kombiniert beziehungsweise mathematisch neu formuliert werden.

Die den folgenden Ausführungen zugrundeliegende Normentheorie ist dem Fachmann bekannt. Für eine nähere Beschreibung wird verwiesen auf: G. Grosche, V. Ziegler, D. Ziegler: Ergänzende Kapitel zu I. N. Bronstein. K. A. Semendjajew Taschenbuch der Mathematik, 6. Auflage, B. G. Teubner Verlagsgesellschaft Leipzig, 1979.

Zur Schätzung der Parameterwerte wird im Zusammenhang mit der ersten Ausführungsform vorzugsweise eine Norm Q(p) wie folgt definiert:$\text{Q(} \vec{\text{p}} {\text{) = Q}}_{\text{1}} \text{(} \vec{\text{p}} {\text{) = ∥r}}_{\text{i}} {}^{\text{k}} {\text{- f}}^{\text{k}} \text{(} \vec{\text{p}} {\text{, t}}_{\text{i}} \text{)∥,}$ mit k = 1 oder k = 2

Ein Beispiel für die Definition der Norm Q($\vec{\text{p}}$) kann im Zusammenhang mit der ersten Ausführungsform die folgende Form vorsehen: mit k = 1 oder k = 2

Ein weiteres Beispiel für die Definition der Norm Q( $\vec{\text{p}}$) kann im Zusammenhang mit der ersten Ausführungsform die folgende Form vorsehen:$\text{Q(} \vec{\text{p}} {\text{) = Q}}_{\text{12}} \text{(} \vec{\text{p}} {\text{) = max(|r}}_{\text{i}} {}^{\text{k}} {\text{- f}}^{\text{k}} \text{(} \vec{\text{p}} {\text{, t}}_{\text{i}} \text{)|),}$ mit k = 1 oder k = 2

Zur Schätzung der Parameterwerte wird im Zusammenhang mit der zweiten Ausführungsform vorzugsweise eine Norm Q($\vec{\text{p}}$) wie folgt definiert:$\text{Q(} \vec{\text{p}} {\text{) = Q}}_{\text{2}} \text{(} \vec{\text{p}} {\text{) = ∥v}}_{\text{i}} {}^{\text{k}} {\text{- f}}^{\text{k}} \text{(} \vec{\text{p}} {\text{, t}}_{\text{i}} \text{)∥,}$ mit k = 1 oder k = 2

Ein Beispiel für die Definition der Norm Q( $\vec{\text{p}}$) kann im Zusammenhang mit der zweiten Ausführungsform die folgende Form vorsehen: mit k = 1 oder k = 2

Ein weiteres Beispiel für die Definition der Norm Q( $\vec{\text{p}}$) kann im Zusammenhang mit der zweiten Ausführungsform die folgende Form vorsehen:$\text{Q(} \vec{\text{p}} {\text{) = Q}}_{\text{22}} \text{(} \vec{\text{p}} {\text{) = max(|v}}_{\text{i}} {}^{\text{k}} {\text{- f}}^{\text{k}} \text{(} \vec{\text{p}} {\text{, t}}_{\text{i}} \text{)|),}$ mit k = 1 oder k = 2

Zur Schätzung der Parameterwerte wird im Zusammenhang mit der dritten Ausführungsform vorzugsweise eine Norm Q($\vec{\text{p}}$) wie folgt definiert.$\text{Q(} \vec{\text{p}} {\text{) = Q}}_{\text{3}} \text{(} \vec{\text{p}} {\text{) = ∥v}}_{\text{i}} {}^{\text{k}} {\text{- f}}^{\text{k}} \text{(} \vec{\text{p}} {\text{, t}}_{\text{i}} {\text{, r}}_{\text{i}} \text{)∥,}$ mit k = 1, oder k = 2.

Ein Beispiel für die Definition der Norm Q( $\vec{\text{p}}$) kann im Zusammenhang mit der dritten Ausführungsform die folgende Form vorsehen: mit k = 1 oder k = 2

Ein weiteres Beispiel für die Definition der Norm Q($\vec{\text{p}}$) kann im Zusammenhang mit der dritten Ausführungsform die folgende Form vorsehen:$\text{Q(} \vec{\text{p}} {\text{) = Q3}}_{\text{32}} \text{(} \vec{\text{p}} {\text{) = max(|v}}_{\text{i}} {}^{\text{k}} {\text{- f}}^{\text{k}} \text{(} \vec{\text{p}} {\text{, t}}_{\text{i}} {\text{, r}}_{\text{i}} \text{)|),}$ mit k = 1 oder k = 2

Wie erwähnt, werden die Parameterwerte für die im Vektor $\vec{\text{p}}$ enthaltenen Parameter vorzugsweise anhand der Messwerte geschätzt.

In diesem Zusammenhang wird bevorzugt, dass die Parameterwerte für die im Vektor $\vec{\text{p}}$ enthaltenen Parameter anhand der Zeitpunkte tᵢ und der Messwerte rᵢ für die Zielobjektabstände und/oder der Messwerte v_{r,i} für die relative Radialgeschwindigkeit des Zielobjekts über ein Optimierungsverfahren geschätzt werden, indem das Minimum der Norm Q( $\vec{\text{p}}$) ermittelt wird.

Ein geeignetes Optimierungsverfahren, das beispielsweise angewendet werden kann, wenn die Norm Q($\vec{\text{p}}$) die Form mit k = 1 oder k = 2, oder mit k = 1 oder k = 2, oder mit k = 1 oder k = 2
hat, ist die dem Fachmann bekannte Methode der kleinsten Fehlerquadrate.

In einigen Fällen kann zur Vereinfachung angenommen werden, dass die relative Beschleunigung a des Zielobjekts konstant ist und/oder dass der Beschleunigungsvektor ä parallel zum Geschwindigkeitsvektor $\vec{\text{v}}$ ist. Entsprechend wird dann ein linearer Verlauf der relativen Geschwindigkeit v des Zielobjekts angenommen. In diesem Zusammenhang ist es beispielsweise möglich anzunehmen, dass die relative Beschleunigung a = 0 m/s² beträgt. Weiterhin kann angenommen werden, dass die relative Beschleunigung a = 0 m/s² beträgt, wenn die relative Geschwindigkeit v größer als ein vorherbestimmter Grenzwert ist, und dass die relative Beschleunigung a ≠ 0 m/s² beträgt, wenn die relative Geschwindigkeit v kleiner als der vorherbestimmte Grenzwert ist.

Wenn die geschätzten Parameterwerte für die im Vektor $\vec{\text{p}}$ enthaltenen Parameter vorliegen, kann der Versatz Δy zwischen dem Objekt und dem Zielobjekt über die Beziehung${\text{Δy = r}}_{\text{0}} {\text{sin(α}}_{\text{0}} \text{)}$ bestimmt werden.

Aus den geschätzten Parameterwerten der im Vektor $\vec{\text{p}}$ enthaltenen Parameter und dem Versatz Δy zwischen dem Objekt und dem Zielobjekt kann weiterhin der Momentanwinkel α(t) zwischen den Vektoren der relativen Geschwindigkeit v des Zielobjekts und der relativen Radialgeschwindigkeit vᵣ des Zielobjekts beziehungsweise zwischen den Vektoren der relativen Beschleunigung a des Zielobjekts und der relativen Radialbeschleunigung aᵣ des Zielobjekts über die Beziehung bestimmt werden.

Es ist ebenfalls möglich, aus den geschätzten Parameterwerten der im Vektor $\vec{\text{p}}$ enthaltenen Parameter die relative Momentangeschwindigkeit v(t) des Zielobjekts über die Beziehung${\text{v(t) = v}}_{\text{0}} \text{+ at}$ zu bestimmen.

Auch der Betrag der relativen Momentanradialgeschwindigkeit des Zielobjekts kann aus den geschätzten Parameterwerten der im Vektor $\vec{\text{p}}$ enthaltenen Parameter über die Beziehung${\text{|v}}_{\text{r}} {\text{(t)| =|(v}}_{\text{0}} \text{+ at)cos (α)|}$ bestimmt werden.

Wenn ein Winkel β zwischen einer Normalen des Objekts und dem Vektor des Zielobjektabstands r gleich dem Winkel α zwischen den Vektoren der relativen Geschwindigkeit v des Zielobjekts und der relativen Radialgeschwindigkeit vᵣ des Zielobjekts beziehungsweise zwischen den Vektoren der relativen Beschleunigung a des Zielobjekts und der relativen Radialbeschleunigung aᵣ des Zielobjekts ist, gilt für die auf das Objekt bezogenen Normalkomponenten vₙ=v, aₙ=a und x=rcos(α). In diesem Fall kann der Zeitpunkt t₁ einer gegebenenfalls stattfindenden Kollision aus den geschätzten Parameterwerten der im Vektor $\vec{\text{p}}$ enthaltenen Parameter über die Beziehung${\text{t}}_{\text{1}} \text{=} \frac{\text{-} \sqrt{{\text{v}}_{\text{0}} {\text{}}^{\text{2}} {\text{-2r}}_{\text{0}} {\text{acos(α}}_{\text{0}} \text{)}}}{\text{|a|}} \text{-} \frac{{\text{v}}_{\text{0}}}{\text{a}}$ bestimmt werden. Bei einer Vorbeifahrt ist t₁ der Zeitpunkt mit dem geringsten Zielabstand im Punkt P.

Weiterhin kann vorgesehen sein, dass unter Verwendung der geschätzten Parameterwerte der im Vektor $\vec{\text{p}}$ enthaltenen Parameter ein Fehlermaß e( $\vec{\text{p}}$) über die Beziehung${\text{e}}_{\text{1}} \text{(} \vec{\text{p}} {\text{) = ∥r}}^{\text{k}} {}_{\text{i}} {\text{- f}}^{\text{k}} {\text{(p, t}}_{\text{i}} \text{)∥,}$ mit k = 1 oder k = 2, oder${\text{e}}_{\text{2}} \text{(} \vec{\text{p}} {\text{) = ∥v}}^{\text{k}} {}_{\text{i}} {\text{- f}}^{\text{k}} {\text{(p, t}}_{\text{i}} \text{)∥,}$ mit k = 1 oder k = 2, oder${\text{e}}_{\text{3}} \text{(} \vec{\text{p}} {\text{) = ∥v}}^{\text{k}} {}_{\text{i}} {\text{- f}}^{\text{k}} {\text{(p, t}}_{\text{i}} {\text{, r}}_{\text{i}} \text{)∥,}$ mit k = 1 oder k = 2
definiert wird. Das Fehlermaß e($\vec{\text{p}}$) ist dazu vorgesehen, eine Fehlerabschätzung für die geschätzten Parameterwerte und/oder für die von den geschätzten Parameterwerten abgeleiteten Parameterwerte vorzunehmen. Das Fehlermaß e($\vec{\text{p}}$) ermöglicht dabei beispielsweise weiterhin die Definition von Schwellwerten, die an die jeweilige Anwendung angepasst werden können. Beim Über- oder Unterschreiten dieser Schwellwerte können dann beispielsweise die Parameterwerte für einzelne Parameter als ungültig klassifiziert werden.

Bezüglich der bei der erfindungsgemäßen Vorrichtung vorgesehenen Mittel wird darauf hingewiesen, dass diese Mittel vom Fachmann problemlos durch geeignete Hardware und Software oder andere Schaltungen verwirklicht werden können.

### Zeichnungen

Die Erfindung wird nachfolgend anhand der zugehörigen Zeichnungen noch näher erläutert.

Es zeigen:
- Figur 1: eine geometrische Darstellung des Objekts und des Zielobjekts; und
- Figur 2: eine Darstellung der verschiedenen Parameter.

### Beschreibung der Ausführungsbeispiele

In Figur 1 ist ein Objekt in Form eines ersten Fahrzeugs insgesamt mit dem Bezugszeichen 10 versehen. An dem ersten Fahrzeug 10 ist eine Sensorik 11 angeordnet. Die Normale zum Frontbereich des ersten Kraftfahrzeuges 10 ist mit 13 bezeichnet. Ein Zielobjekt in Form eines zweiten Fahrzeugs ist insgesamt mit dem Bezugszeichen 12 versehen. Insgesamt zeigt Figur 1 den Fall einer Vorbeifahrt, das heißt, es findet keine Kollision statt. Der Abstand zwischen dem ersten Fahrzeug 10 und dem zweiten Fahrzeug 12 ist durch einen Vektor r gekennzeichnet, dessen zum Frontbereich des ersten Fahrzeugs 10 normale Komponente mit x gekennzeichnet ist. Zwischen den Vektoren r und x wird ein Winkel β eingeschlossen. Wenn sich das zweite Fahrzeug 12 am Punkt P befindet, beträgt der Versatz zwischen dem ersten Fahrzeug 10 und dem zweiten Fahrzeug 12 Δy, wobei der anfängliche Abstand zwischen dem Punkt P und dem zweiten Fahrzeug 12 durch den Vektor z gekennzeichnet ist.

Anhand des Versatzes Δy kann entweder eine Vorbeifahrt oder eine bevorstehende Kollision detektiert werden. Der Versatz Δy wird in diesem Fall in der horizontalen Ebene (Azimut) angenommen. Hierbei ist es zweckmäßig, mit einem geringen Öffnungswinkel in der vertikalen Richtung (Elevation) zu messen. Will man beispielsweise die Höhe des Zielobjektes, das heißt den Versatz in vertikaler Richtung, bestimmen, so ist ein geringer Öffnungswinkel im Azimut geeignet. Prinzipiell ist die Messung des Versatzes auch in einer zur horizontalen oder vertikalen Ebene beliebig geneigten Ebene mit entsprechend flachem Antennendiagramm möglich. Misst man den Versatz in zwei orthogonal zueinander stehenden Ebenen (z.B. Elevation und Azimut), so sind mit dem Zielobjektabstand r die Zielkoordinaten im überwachten Raum eindeutig bestimmt.

In Figur 2 sind einige wichtige Parameter angegeben. Die Anfangsposition des ersten Fahrzeugs 10 und des zweiten Fahrzeugs 12 entspricht dabei der von Figur 1. In Figur 2 zeigen die Vektorpfeile das kinematische Verhalten des zweiten Fahrzeugs 12. In der Praxis bewegen sich jedoch in der Regel sowohl das erste Fahrzeug 10 als auch das zweite Fahrzeug 12, oder das Zielobjekt ist nicht durch ein zweites Fahrzeug, sondern durch ein feststehendes Zielobjekt gebildet. Daher wird hier wie im Vorhergehenden von relativen Größen gesprochen.

Die Vektoren vᵣ und aᵣ geben die relative Radialgeschwindigkeit beziehungsweise die relative Radialbeschleunigung des zweiten Fahrzeugs 12 an. Die Vektoren v und a geben die relative Geschwindigkeit und die relative Beschleunigung des zweiten Fahrzeugs 12 an, wobei zwischen den Vektoren vᵣ und v beziehungsweise aᵣ und a ein Winkel α eingeschlossen wird. Die zu den radialen Komponenten senkrechten tangentialen Komponenten der relativen Radialgeschwindigkeit vᵣ beziehungsweise der relativen Radialbeschleunigung aᵣ des zweiten Fahrzeugs sind mit vₜ beziehungsweise aₜ angegeben, wobei durch die Vektoren vₜ und aₜ beziehungsweise v und a der Punkt P definiert wird.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihre Äquivalente zu verlassen, die durch die nachfolgenden Ansprüche definiert sind.

## Patentansprüche

1. Verfahren zum Angeben von Parameterwerten, die das relative kinematische Verhalten eines Objekts (10), insbesondere eines ersten Fahrzeugs (10), und eines Zielobjekts (12), insbesondere eines zweiten Fahrzeugs (12), betreffen, wobei anhand der Parameterwerte eine Aussage darüber getroffen werden kann, ob das Objekt (10) und das Zielobjekt (12) voraussichtlich kollidieren, mit den Schritten:
a) Vorsehen einer Sensorik (11) an dem Objekt (10), wobei die Sensorik (11) dazu vorgesehen ist, Signale auszusenden und zu empfangen, um Messwerte rᵢ,v_{r,i} für den Zielobjektabstand r und/oder für die relative Radialgeschwindigkeit vᵣ des Zielobjekts (12) zu erfassen,
b) Erfassen von Messwerten rᵢ, v_{r,i}, und
c) Auswerten der erfassten Messwerte rᵢ, v_{r,i} auf der Grundlage der von einem Empfänger empfangenen Signale, **dadurch gekennzeichnet, dass** zur Erfassung von Messwerten rᵢ, v_{r,i} relative Radialgeschwindigkeiten v_{r,i} des Zielobjekts (12) zu unterschiedlichen Zeitpunkten tᵢ gemessen werden, und dass die relative Radialgeschwindigkeit vᵣ des Zielobjekts (12) über den Zusammenhang:${\text{v}}_{\text{r}} \text{=} \text{f} \text{(} \vec{\text{p}} \text{,} \text{t} \text{) =} \frac{\text{(} {\text{v}}_{\text{0}} \text{+} \text{at} \text{)(} {\text{r}}_{\text{0}} {\text{cos(α}}_{\text{0}} \text{) +} {\text{v}}_{\text{0}} \text{t} \text{+} {\text{at}}^{\text{2}} \text{/ 2)}}{\sqrt{{\text{r}}_{\text{0}} {\text{cos(α}}_{\text{0}} \text{) +} {\text{v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}}$ beschrieben wird, wobei r₀ der Zielobjektabstand bei der ersten Messung ist, v₀ die relative Anfangsgeschwindigkeit des Zielobjekts (12) bei der ersten Messung ist, a die relative Beschleunigung des Zielobjekts (12) ist, t die Zeit ist, und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung a, des Zielobjekts (12) bei der ersten Messung ist.

2. Verfahren nach Anspruch 1, **dadurch gekennzeichnet, dass** die Parameterwerte zumindest einen oder mehrere der folgenden Parameter betreffen: die relative Beschleunigung a des Zielobjekts (12), die relative Radialbeschleunigung aᵣ des Zielobjekts (12), die relative Geschwindigkeit v des Zielobjekts (12), die relative Radialgeschwindigkeit vᵣ des Zielobjekts (12), den Versatz Δy zwischen dem Objekt (10) und dem Zielobjekt (12), den Winkel α zwischen den Vektoren der relativen Geschwindigkeit v des Zielobjekts (12) und der relativen Radialgeschwindigkeit vᵣ des Zielobjekts (12) beziehungsweise zwischen den Vektoren der relativen Beschleunigung a des Zielobjekts (12) und der relativen Radialbeschleunigung aᵣ des Zielobjekts (12).

3. Verfahren nach Anspruch 1 oder Anspruch 2, **dadurch gekennzeichnet, dass** ein Vektor $\vec{\text{p}}$ vorgesehen ist, der zumindest einige der gesuchten Parameter enthält, wobei der Vektor $\vec{\text{p}}$ die Form$\vec{\text{p}} \text{= [} \text{a} \text{,} {\text{v}}_{\text{0}} {\text{,α}}_{\text{0}} \text{]}$ hat, wobei a die relative Beschleunigung des Zielobjekts (12) ist, v₀ die relative Anfangsgeschwindigkeit des Zielobjekts (12) bei der ersten Messung ist und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung aᵣ des Zielobjekts (12) bei der ersten Messung ist.

4. Verfahren nach einem der vorhergehenden Ansprüche, **dadurch gekennzeichnet, dass** bei Schritt b) Zielobjektabstände rᵢ zu unterschiedlichen Zeitpunkten tᵢ gemessen werden, und dass der Zielobjektabstand r über den Zusammenhang:$\text{r} \text{=} \text{f} \text{(} \vec{\text{p}} \text{,t} \text{) =} \sqrt{\text{(} {\text{r}}_{\text{0}} {\text{cos(α}}_{\text{0}} \text{) +} {\text{v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}$ beschrieben wird, wobei r₀ der Zielobjektabstand bei der ersten Messung ist, v₀ die relative Anfangsgeschwindigkeit des Zielobjekts (12) bei der ersten Messung ist, a die relative Beschleunigung des Zielobjekts (12) ist, t die Zeit ist, und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung aᵣ des Zielobjekts (12) bei der ersten Messung ist.

5. Verfahren nach einem der vorhergehenden Ansprüche, **dadurch gekennzeichnet, dass** bei Schritt b) Zielobjektabstände rᵢ und relative Radialgeschwindigkeiten v_{r,i} zu unterschiedlichen Zeitpunkten tᵢ gemessen werden, und dass die relative Radialgeschwindigkeit vᵣ des Zielobjekts (12) über den Zusammenhang:${\text{v}}_{\text{r}} \text{=} \text{f} \text{(} \vec{\text{p}} \text{,} \text{t} \text{,} \text{r} \text{) =} \frac{\text{(} {\text{v}}_{\text{0}} \text{+} \text{at} \text{)(} {\text{r}}_{\text{0}} {\text{cos(α}}_{\text{0}} \text{) +} {\text{v}}_{\text{0}} \text{t} \text{+} {\text{at}}^{\text{2}} \text{/ 2)}}{\text{r}}$ beschrieben wird, wobei r₀ der Zielobjektabstand bei der ersten Messung ist, v₀ die relative Anfangsgeschwindigkeit des Zielobjekts (12) bei der ersten Messung ist, a die relative Beschleunigung des Zielobjekts (12) ist, t die Zeit ist, und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung aᵣ des Zielobjekts (12) bei der ersten Messung ist.

6. Verfahren nach einem der vorhergehenden Ansprüche, **dadurch gekennzeichnet, dass** zur Schätzung der Parameterwerte eine Norm Q($\vec{\text{p}}$) wie folgt definiert wird:$\text{Q} \text{(} \vec{\text{p}} \text{) =} {\text{Q}}_{\text{1}} \text{(} \vec{\text{p}} \text{) = ∥} {\text{r}}_{\text{i}}^{\text{k}} \text{-} {\text{f}}^{\text{k}} \text{(} \vec{\text{p}} {\text{, t}}_{\text{i}} \text{)∥,}$ *mit* k =1 oder k = 2, oder$\text{Q} \text{(} \vec{\text{p}} \text{) =} {\text{Q}}_{\text{2}} \text{(} \vec{\text{p}} \text{) = ∥} {\text{v}}_{\text{i}}^{\text{k}} \text{-} {\text{f}}^{\text{k}} \text{(} \vec{\text{p}} {\text{,t}}_{\text{i}} \text{)∥,}$ *mit* k =1 oder k = 2, oder$\text{Q} \text{(} \vec{\text{p}} \text{) =} {\text{Q}}_{\text{3}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{,} {\text{r}}_{\text{i}} \text{)∥,}$ *mit* k = oder k = 2.

7. Verfahren nach Anspruch 3 oder einem der Ansprüche 4 bis 6, sofern dieser von Anspruch 3 abhängig ist, **dadurch gekennzeichnet, dass** die Parameterwerte für die im Vektor $\vec{\text{p}}$ enthaltenen Parameter anhand der Messwerte geschätzt werden.

8. Verfahren nach Anspruch 6, **dadurch gekennzeichnet, dass** die Parameterwerte für die im Vektor $\vec{\text{p}}$ enthaltenen Parameter anhand der Zeitpunkte tᵢ und der Messwerte rᵢ für die Zielobjektabstände und/oder der Messwerte vᵢ für die relativen Radialgeschwindigkeiten über ein Optimierungsverfahren geschätzt werden, indem das Minimum der Norm Q($\vec{\text{p}}$) ermittelt wird.

9. Vorrichtung zum Ausgeben von Parameterwerten, die das relative kinematische Verhalten eines Objekts (10), insbesondere eines ersten Fahrzeugs (10), und eines Zielobjekts (12), insbesondere eines zweiten Fahrzeugs (12), betreffen, wobei anhand der Parameterwerte eine Aussage darüber getroffen werden kann, ob das Objekt (10) und das Zielobjekt (12) voraussichtlich kollidieren, mit:
- einer Sensorik (11), die an dem Objekt (10) angeordnet ist, wobei die Sensorik (11) dazu vorgesehen ist, Signale auszusenden und zu empfangen, um Messwerte rᵢ,v_{r,i} für den Zielobjektabstand r und/oder für die relative Radialgeschwindigkeit vᵣ des Zielobjekts (12) zu erfassen, und
- Mitteln zum Auswerten der von der Sensorik erfassten Messwerte rᵢ,v_{r,i} und zum Ausgeben der Parameterwerte, wobei die Auswertung auf der Grundlage der von nur einem der der Sensorik (11) zugeordneten Empfänger empfangenen Signale durchführbar ist, **dadurch gekennzeichnet, dass** die Sensorik (11) Messwerte für relative Radialgeschwindigkeiten v_{r,i} des Zielobjekts (12) zu unterschiedlichen Zeitpunkten tᵢ erfasst, und dass die Mittel die relative Radialgeschwindigkeit vᵣ des Zielobjekts (12) über den Zusammenhang:${\text{v}}_{\text{r}} \text{=} \text{f} \text{(} \vec{\text{p}} \text{,} \text{t} \text{) =} \frac{\text{(} {\text{v}}_{\text{0}} \text{+} \text{at} \text{)(} {\text{r}}_{\text{0}} \text{cos} {\text{(α}}_{\text{0}} \text{) +} {\text{v}}_{\text{0}} \text{t} \text{+} {\text{at}}^{\text{2}} \text{/2)}}{\sqrt{{\text{r}}_{\text{0}} \text{cos} {\text{(α}}_{\text{0}} {\text{) + v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}}$ beschreiben, wobei r₀ der Zielobjektabstand bei der ersten Messung ist, v₀ die relative Anfangsgeschwindigkeit des Zielobjekts (12) bei der ersten Messung ist, a die relative Beschleunigung des Zielobjekts (12) ist, t die Zeit ist, und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung aᵣ des Zielobjekts (12) bei der ersten Messung ist.

10. Vorrichtung nach Anspruch 9, **dadurch gekennzeichnet, dass** die Parameterwerte zumindest einen oder mehrere der folgenden Parameter betreffen: die relative Beschleunigung a des Zielobjekts (12), die relative Radialbeschleunigung aᵣ des Zielobjekts, die relative Geschwindigkeit v des Zielobjekts (12), die relative Radialgeschwindigkeit vᵣ des Zielobjekts (12), den Versatz Δy zwischen dem Objekt (10) und dem Zielobjekt (12), den Winkel α zwischen den Vektoren der relativen Geschwindigkeit v des Zielobjekts (12) und der relativen Radialgeschwindigkeit vᵣ des Zielobjekts (12) beziehungsweise zwischen den Vektoren der relativen Beschleunigung a des Zielobjekts (12) und der relativen Radialbeschleunigung aᵣ des Zielobjekts (12).

11. Vorrichtung nach Anspruch 9 oder Anspruch 10, **dadurch gekennzeichnet, dass** zum Auswerten der von der Sensorik (11) erfassten Messwerte rᵢ,v_{r,i} ein Vektor $\vec{\text{p}}$ vorgesehen ist, der zumindest einige der gesuchten Parameter enthält, wobei der Vektor $\vec{\text{p}}$ die Form$\vec{\text{p}} \text{= [} \text{a} \text{,} {\text{v}}_{\text{0}} {\text{,α}}_{\text{0}} \text{]}$ hat, wobei a die relative Beschleunigung des Zielobjekts (12) ist, v₀ die relative Anfangsgeschwindigkeit des Zielobjekts (12) bei der ersten Messung ist und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung a, des Zielobjekts (12) bei der ersten Messung ist.

12. Vorrichtung nach einem der Ansprüche 9 bis 11, **dadurch gekennzeichnet, dass** die Sensorik (11) Messwerte für Zielobjektabstände rᵢ zu unterschiedlichen Zeitpunkten tᵢ erfasst, und dass die Mittel den Zielobjektabstand r über den Zusammenhang:$\text{r} \text{=} \text{f} \text{(} \vec{\text{p}} \text{,} \text{t} \text{) =} \sqrt{\text{(} {\text{r}}_{\text{0}} {\text{cos(α}}_{\text{0}} \text{) +} {\text{v}}_{\text{0}} \text{t} \text{+} {\text{at}}^{\text{2}} {\text{/ 2)}}^{\text{2}} \text{+ (} {\text{r}}_{\text{0}} {\text{sin(α}}_{\text{0}} {\text{))}}^{\text{2}}}$ beschreiben, wobei r₀ der Zielobjektabstand bei der ersten Messung ist, v₀ die relative Anfangsgeschwindigkeit des Zielobjekts (12) bei der ersten Messung ist, a die relative Beschleunigung des Zielobjekts (12) ist, t die Zeit ist, und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung aᵣ des Zielobjekts (12) bei der ersten Messung ist.

13. Vorrichtung nach einem der Ansprüche 9 bis 12, **dadurch gekennzeichnet, dass** die Sensorik (11) Messwerte für Zielobjektabstände rᵢ und Messwerte für relative Radialgeschwindigkeiten v_{r,i} zu unterschiedlichen Zeitpunkten tᵢ erfasst, und dass die Mittel die relative Radialgeschwindigkeit vᵣ des Zielobjekts (12) über den Zusammenhang:${\text{v}}_{\text{r}} \text{=} \text{f} \text{(} \vec{\text{p}} \text{,} \text{t} \text{,} \text{r} \text{) =} \frac{\text{(} {\text{v}}_{\text{0}} \text{+} \text{at} \text{)(} {\text{r}}_{\text{0}} {\text{cos(α}}_{\text{0}} \text{) +} {\text{v}}_{\text{0}} \text{t} \text{+} {\text{at}}^{\text{2}} \text{/2)}}{\text{r}}$ beschreiben, wobei r₀ der Zielobjektabstand bei der ersten Messung ist, v₀ die relative Anfangsgeschwindigkeit des Zielobjekts (12) bei der ersten Messung ist, a die relative Beschleunigung des Zielobjekts (12) ist, t die Zeit ist, und α₀ der Winkel zwischen den Vektoren der relativen Geschwindigkeit v des Zielobjekts (12) und der relativen Radialgeschwindigkeit vᵣ des Zielobjekts (12) beziehungsweise der Winkel zwischen den Vektoren der relativen Beschleunigung a des Zielobjekts (12) und der relativen Radialbeschleunigung aᵣ des Zielobjekts (12) bei der ersten Messung ist.

14. Vorrichtung nach einem der Ansprüche 9 bis 13, **dadurch gekennzeichnet, dass** die Mittel zur Schätzung der Parameterwerte eine Norm Q($\vec{\text{p}}$) wie folgt definieren:$\text{Q} \text{(} \vec{\text{p}} \text{) =} {\text{Q}}_{\text{1}} \text{(} \vec{\text{p}} \text{) = ∥} {\text{r}}_{\text{i}}^{\text{k}} \text{-} {\text{f}}^{\text{k}} \text{(} \vec{\text{p}} \text{,} {\text{t}}_{\text{i}} \text{)∥,}$ *mit* k =1 oder k = 2, oder$\text{Q} \text{(} \vec{\text{p}} \text{) =} {\text{Q}}_{\text{2}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{)∥,}$ *mit* k = 1 oder k = 2, oder$\text{Q} \text{(} \vec{\text{p}} \text{) =} {\text{Q}}_{\text{3}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{,} {\text{r}}_{\text{i}} \text{)∥,}$ *mit* k =1 oder k = 2.

15. Vorrichtung nach Anspruch 11, **dadurch gekennzeichnet, dass** die Mittel die Parameterwerte für die im Vektor $\vec{\text{p}}$ enthaltenen Parameter anhand der Messwerte schätzen.

16. Vorrichtung nach Anspruch 14, **dadurch gekennzeichnet, dass** die Mittel die Parameterwerte für die im Vektor $\vec{\text{p}}$ enthaltenen Parameter anhand der Zeitpunkte tᵢ und der Messwerte rᵢ für die Zielobjektabstände und/oder der Messwerte vᵢ für die relativen Radialgeschwindigkeiten über ein Optimierungsverfahren schätzen, indem sie das Minimum der Norm Q($\vec{\text{p}}$) ermitteln.

## Claims

1. Method for indication of parameter values which relate to the relative kinematic behaviour of an object (10), in particular of a first vehicle (10), and of a target object (12), in particular of a second vehicle (12), in which case a statement can be made on the basis of the parameter values as to whether the object (10) and the target object (12) are predicted to collide, having the following steps:
a) provision of a sensor system (11) on the object (10), with the sensor system (11) being provided in order to transmit and to receive signals in order to record measured values rᵢ, v_{r,i} for the target object distance r and/or for the relative radial velocity vᵣ of the target object (12),
b) recording of measured values rᵢ, v_{r,i}, and
c) evaluation of the recorded measured values rᵢ, v_{r,i} on the basis of the signals received by a receiver, **characterized in that** relative radial velocities v_{r,i} of the target object (12) are measured at different times tᵢ in order to record measured values rᵢ, v_{r,i} and **in that** the relative radial velocity vᵣ of the target object (12) is described using the relationship:
where r₀ is the target object distance in the first measurement, v₀ is the relative initial velocity of the target object (12) in the first measurement, a is the relative acceleration of the target object (12), t is the time and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

2. Method according to Claim 1, **characterized in that** the parameter values relate to at least one or more of the following parameters: the relative acceleration a of the target object (12), the relative radial acceleration aᵣ of the target object (12), the relative velocity v of the target object (12), the relative radial velocity vᵣ of the target object (12), the offset Δy between the object (10) and the target object (12), the angle α between the vectors of the relative velocity v of the target object (12) and the relative radial velocity vᵣ of the target object (12), or between the vectors of the relative acceleration a of the target object (12) and the relative radial acceleration aᵣ of the target object (12).

3. Method according to Claim 1 or Claim 2, **characterized in that** a vector $\vec{\text{p}}$ which contains at least some of the sought parameters is provided, with the vector $\vec{\text{p}}$ being in the form:$\vec{\text{p}} \text{= [} \text{a} \text{,} {\text{v}}_{\text{0}} {\text{,α}}_{\text{0}} \text{]}$ where a is the relative acceleration of the target object (12), v₀ is the relative initial velocity of the target object (12) in the first measurement and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

4. Method according to one of the preceding claims, **characterized in that** target object distances rᵢ are measured at different times tᵢ in the step b), and **in that** the target object distance r is described by the relationship:$\text{r} \text{=} \text{f} \text{(} \vec{\text{p}} \text{,t} \text{) =} \sqrt{{\text{r}}_{\text{0}} \text{cos} \text{(} {\text{α}}_{\text{0}} \text{) +} {\text{v}}_{\text{0}} \text{t} \text{+} {\text{at}}^{\text{2}} \text{/} \text{2} {\text{)}}^{\text{2}} \text{+ (} {\text{r}}_{\text{0}} \text{sin} {\text{(α}}_{\text{0}} {\text{))}}^{\text{2}}}$ where r₀ is the target object distance in the first measurement, v₀ is the relative initial velocity of the target object (12) in the first measurement, a is the relative acceleration of the target object (12), t is the time and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

5. Method according to one of the preceding claims, **characterized in that** target object distances rᵢ and relative radial velocities v_{r,i} are measured at different times tᵢ in step b), and **in that** the relative radial velocity vᵣ of the target object (12) is described by the relationship: where r₀ is the target object distance in the first measurement, v₀ is the relative initial velocity of the target object (12) in the first measurement, a is the relative acceleration of the target object (12), t is the time and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

6. Method according to one of the preceding claims, **characterized in that** a norm *Q*($\vec{\text{p}}$) is defined as follows in order to estimate the parameter values:$\text{Q} \text{(} \vec{\text{p}} \text{) =} {\text{Q}}_{\text{1}} \text{(} \vec{\text{p}} \text{) = ∥} {\text{r}}_{\text{i}}^{\text{k}} \text{-} {\text{f}}^{\text{k}} \text{(} \vec{\text{p}} \text{,} {\text{t}}_{\text{i}} \text{),∥}$ where k = 1 or k = 2, or$\text{Q} \text{(} \vec{\text{p}} \text{) =} {\text{Q}}_{\text{2}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{),∥}$ where k = 1 or k = 2, or$\text{Q} \text{(} \vec{\text{p}} \text{) =} {\text{Q}}_{\text{3}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{,} {\text{r}}_{\text{i}} \text{),∥}$ where k = 1 or k = 2.

7. Method according to Claim 3 or one of Claims 4 to 6, to the extent that these are dependent on Claim 3 **characterized in that** the parameter values for the parameters contained in the vector $\vec{\text{p}}$ are estimated on the basis of the measured values.

8. Method according to Claim 6, **characterized in that** the parameter values for the parameters contained in the vector $\vec{\text{p}}$ are estimated on the basis of the times tᵢ and the measured values rᵢ for the target object distances and/or the measured values vᵢ for the relative radial velocities using an optimization method, by determining the minimum of the norm *Q*($\vec{\text{p}}$).

9. Apparatus for emitting parameter values which relate to the relative kinematic behaviour of an object (10), in particular of a first vehicle (10), and of a target object (12), in particular of a second vehicle (12), in which case a statement can be made on the basis of the parameter values as to whether the object (10) and the target object (12) are predicted to collide, having:
- a sensor system (11) which is arranged on the object (10) with the sensor system (11) being provided in order to transmit and to receive signals in order to record measured values rᵢ, v_{r,i} for the target object distance r and/or for the relative radial velocity vᵣ of the target object (12), and
- means for evaluation of the measured values rᵢ, v_{r,i} recorded by the sensor system and for emitting parameter values, in which case the evaluation can be carried out on the basis of the signals which are received by only one of the receivers associated with the sensor system (11),
**characterized in that** the sensor system (11) records measured values for relative radial velocities v_{r,i} of the target object (12) at different times tᵢ, and **in that** the means describe the relative radial velocity vᵣ of the target object (12) using the relationship: where r₀ is the target object distance in the first measurement, v₀ is the relative initial velocity of the target object (12) in the first measurement, a is the relative acceleration of the target object (12), t is the time and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

10. Apparatus according to Claim 9, **characterized in that** the parameter values relate to at least one or more of the following parameters: the relative acceleration a of the target object (12), the relative radial acceleration aᵣ of the target object, the relative velocity v of the target object (12), the relative radial velocity vᵣ of the target object (12), the offset Δy between the object (10) and the target object (12), the angle α between the vectors of the relative velocity v of the target object (12) and the relative radial velocity vᵣ of the target object (12), or between the vectors of the relative acceleration a of the target object (12) and the relative radial acceleration aᵣ of the target object (12).

11. Apparatus according to Claim 9 or Claim 10, **characterized in that** a vector $\vec{\text{p}}$ which contains at least some of the sought parameters is provided for evaluation of the measured values rᵢ, v_{r,i} recorded by the sensor system (11), with the vector $\vec{\text{p}}$ being in the form$\vec{\text{p}} \text{= [} \text{a} \text{,} {\text{v}}_{\text{0}} {\text{,α}}_{\text{0}} \text{]}$ where a is the relative acceleration of the target object (12), v₀ is the relative initial velocity of the target object (12) in the first measurement and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

12. Apparatus according to one of Claims 9 to 11, **characterized in that** the sensor system (11) records measured values for target object distances rᵢ at different times tᵢ, and **in that** the means describe the target object distance r using the relationship:$\text{r} \text{=} \text{f} \text{(} \vec{\text{p}} \text{,} \text{t} \text{) =} \sqrt{{\text{r}}_{\text{0}} \text{cos} {\text{(α}}_{\text{0}} \text{) +} {\text{v}}_{\text{0}} \text{t} \text{+} {\text{at}}^{\text{2}} \text{/} \text{2} {\text{)}}^{\text{2}} \text{+ (} {\text{r}}_{\text{0}} \text{sin} \text{(} {\text{α}}_{\text{0}} {\text{))}}^{\text{2}}}$ where r₀ is the target object distance in the first measurement, v₀ is the relative initial velocity of the target object (12) in the first measurement, a is the relative acceleration of the target object (12), t is the time and α₀ is the angle between the vectors of the relative velocity v of the target object (12) and the relative radial velocity Vᵣ of the target object (12), or the angle between the vectors of the relative acceleration a of the target object (12) and the relative radial acceleration aᵣ of the target object (12) in the first measurement.

13. Apparatus according to one of Claims 9 to 12, **characterized in that** the sensor system (11) records measured values for target object distances rᵢ and measured values for relative radial velocities v_{r,i} at different times tᵢ, and **in that** the means describe the relative radial velocity vᵣ of the target object (12) using the relationship: where r₀ is the target object distance in the first measurement, v₀ is the relative initial velocity of the target object (12) in the first measurement, a is the relative acceleration of the target object (12), t is the time and α₀ is the angle between the vectors of the relative velocity v of the target object (12) and the relative radial velocity vᵣ of the target object (12), or the angle between the vectors of the relative acceleration a of the target object (12) and the relative radial acceleration aᵣ of the target object (12) in the first measurement.

14. Apparatus according to one of Claims 9 to 13, **characterized in that** the means for estimation of the parameter values define a norm *Q*($\vec{\text{p}}$):$\text{Q} \text{(} \vec{\text{p}} \text{) =} {\text{Q}}_{\text{1}} \text{(} \vec{\text{p}} \text{) = ∥} {\text{r}}_{\text{i}}^{\text{k}} \text{-} {\text{f}}^{\text{k}} \text{(} \vec{\text{p}} \text{,} {\text{t}}_{\text{i}} \text{),∥}$ where k = 1 or k = 2, or$\text{Q} \text{(} \vec{\text{p}} \text{) =} {\text{Q}}_{\text{2}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{),∥}$ where k = 1 or k = 2, or$\text{Q} \text{(} \vec{\text{p}} \text{) =} {\text{Q}}_{\text{3}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{,} {\text{r}}_{\text{i}} \text{),∥}$ where k = 1 or k = 2.

15. Apparatus according to Claim 11, **characterized in that** the means estimate the parameter values for the parameters contained in the vector $\vec{\text{p}}$ on the basis of the measured values.

16. Apparatus according to Claim 14, **characterized in that** the means estimate the parameter values for the parameters contained in the vector $\vec{\text{p}}$ on the basis of the times tᵢ and the measured values rᵢ for the target object distances and/or the measured values vᵢ for the relative radial velocities using an optimization method, by determining the minimum of the norm *Q*($\vec{\text{p}}$).

## Revendications

1. Procédé pour indiquer des valeurs de paramètres concernant le comportement cinématique relatif d'un objet (10), notamment d'un premier véhicule (10), et d'un objet cible (12), notamment d'un deuxième véhicule (12), selon lequel des valeurs de paramètres permettent de déclarer si l'objet (10) et l'objet cible (12) vont vraisemblablement entrer en collision, comprenant les étapes consistant à :
a) prévoir sur l'objet (10), un système capteur (11) destiné à émettre et à recevoir des signaux pour détecter des valeurs de mesure rᵢ, v_{r,i} pour la distance r de l'objet cible et/ou pour la vitesse radiale relative vᵣ de l'objet cible (12),
b) saisir des valeurs de mesure rᵢ, v_{r,i} et
c) exploiter les valeurs de mesure rᵢ, v_{r,i} saisies sur la base des signaux reçus par un récepteur,
**caractérisé en ce que**
pour saisir des valeurs de mesure rᵢ, V_{r,i} on mesure des vitesses radiales relatives v_{r,i} de l'objet cible (12) à des instants tᵢ différents, et la vitesse radiale relative vᵣ de l'objet cible (12) est décrite par la relation :${\text{v}}_{\text{r}} \text{=} \text{f} \text{(} \vec{\text{p}} \text{,t} \text{) =} \frac{\text{(} {\text{v}}_{\text{0}} \text{+} \text{at} \text{)(} {\text{r}}_{\text{0}} {\text{cos(α}}_{\text{0}} \text{) +} {\text{v}}_{\text{0}} \text{t} \text{+} {\text{at}}^{\text{2}} \text{/2)}}{\sqrt{{\text{r}}_{\text{0}} {\text{cos(α}}_{\text{0}} \text{) +} {\text{v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}}$ r₀ étant la distance de l'objet cible lors de la première mesure, v₀ la vitesse de départ relative de l'objet cible (12) lors de la première mesure, a l'accélération relative de l'objet cible (12), t le temps, et α₀ l'angle entre les vecteurs de la vitesse relative v de l'objet cible (12) et de la vitesse radiale relative vᵣ de l'objet cible (12), ou l'angle entre les vecteurs de l'accélération relative a de l'objet cible (12) et de l'accélération radiale relative aᵣ de l'objet cible (12) lors de la première mesure.

2. Procédé selon la revendication 1,
**caractérisé en ce que**
les valeurs de paramètres concernent au moins l'un ou plusieurs des paramètres suivants : l'accélération relative a de l'objet cible (12), l'accélération radiale relative aᵣ de l'objet cible (12), la vitesse relative v de l'objet cible (12), la vitesse radiale relative vᵣ de l'objet cible (12), le décalage Δy entre l'objet (10) et l'objet cible (12), l'angle α entre les vecteurs de la vitesse relative v de l'objet cible (12) et de la vitesse radiale relative vᵣ de l'objet cible (12), ou entre les vecteurs de l'accélération relative a de l'objet cible (12) et de l'accélération radiale relative aᵣ de l'objet cible (12).

3. Procédé selon la revendication 1 ou 2,
**caractérisé en ce qu'**
un vecteur $\vec{\text{P}}$ contient au moins certains des paramètres recherchés, le vecteur $\vec{\text{P}}$ ayant la forme$\vec{\text{p}} \text{= [} \text{a} \text{,} {\text{v}}_{\text{0}} {\text{,α}}_{\text{0}} \text{]}$ a étant l'accélération relative de l'objet cible (12), v₀ la vitesse de départ relative de l'objet cible (12) lors de la première mesure et α₀ l'angle entre les vecteurs de la vitesse relative v de l'objet cible (12) et de la vitesse radiale relative vᵣ de l'objet cible (12) ou l'angle entre les vecteurs de l'accélération relative a de l'objet cible (12) et de l'accélération radiale relative aᵣ de l'objet cible (12) lors de la première mesure.

4. Procédé selon l'une quelconque des revendications précédentes,
**caractérisé en ce qu'**
à l'étape b) des distances d'objet cible rᵢ sont mesurées à des instants tᵢ différents, et la distance d'objet cible r est décrite par la relation :$\text{r= f} \text{(} \vec{\text{p}} \text{,} \text{t} \text{) =} \sqrt{\text{(} {\text{r}}_{\text{0}} {\text{cos(α}}_{\text{0}} \text{) +} {\text{v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}$ r₀ étant la distance d'objet cible lors de la première mesure, v₀ la vitesse de départ relative de l'objet cible (12) lors de la première mesure, a l'accélération relative de l'objet cible (12), t le temps et α₀ l'angle entre les vecteurs de la vitesse relative v de l'objet cible (12) et de la vitesse radiale relative vᵣ de l'objet cible (12), ou l'angle entre les vecteurs de l'accélération relative a de l'objet cible (12) et de l'accélération radiale relative aᵣ de l'objet cible (12) lors de la première mesure.

5. Procédé selon l'une quelconque des revendications précédentes,
**caractérisé en ce qu'**
à l'étape b) des distances d'objet cible rᵢ et des vitesses radiales relatives v_{r,i} sont mesurées à des instants tᵢ différents, et la vitesse radiale relative vᵣ de l'objet cible (12) est décrite par la relation :${\text{v}}_{\text{r}} \text{=} \text{f} \text{(} \vec{\text{p}} \text{,} \text{t} \text{,} \text{r} \text{) =} \frac{\text{(} {\text{v}}_{\text{0}} \text{+} \text{at} \text{)(} {\text{r}}_{\text{0}} {\text{cos(α}}_{\text{0}} \text{) +} {\text{v}}_{\text{0}} \text{t} \text{+} {\text{at}}^{\text{2}} \text{/2)}}{\text{r}}$ r₀ étant la distance d'objet cible lors de la première mesure, v₀ la vitesse de départ relative de l'objet cible (12) lors de la première mesure, a l'accélération relative de l'objet cible (12), t le temps et α₀ l'angle entre les vecteurs de la vitesse relative v de l'objet cible (12) et de la vitesse radiale relative vᵣ de l'objet cible (12) ou l'angle entre les vecteurs de l'accélération relative a de l'objet cible (12) et de l'accélération radiale relative aᵣ de l'objet cible (12) lors de la première mesure.

6. Procédé selon l'une quelconque des revendications précédentes,
**caractérisé en ce que**
pour estimer les valeurs de paramètres on définit une fonction Norme Q ($\vec{\text{p}}$) comme suit :$\text{Q} \text{(} \vec{\text{p}} \text{) =} {\text{Q}}_{\text{1}} \text{(} \vec{\text{p}} \text{)=∥} {\text{r}}_{\text{i}}^{\text{k}} \text{-} {\text{f}}^{\text{k}} \text{(} \vec{\text{p}} \text{,} {\text{t}}_{\text{i}} \text{)∥,}$ *mit* k=1 oder k = 2, ou$\text{Q} \text{(} \vec{\text{p}} \text{) =} {\text{Q}}_{\text{2}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{1}} \text{)∥,}$ *mit* k=1 oder k = 2, ou$\text{Q} \text{(} \vec{\text{p}} \text{) =} {\text{Q}}_{\text{3}} \text{(} \vec{\text{p}} \text{) = ∥} {\text{v}}_{\text{i}}^{\text{k}} \text{-} {\text{f}}^{\text{k}} \text{(} \vec{\text{p}} \text{,} {\text{t}}_{\text{i}} \text{,} {\text{r}}_{\text{i}} \text{)∥,}$ *mit* k=ou k = 2.

7. Procédé selon la revendication 3 ou l'une quelconque des revendications 4 à 6 dans la mesure ou celle-ci dépend de la revendication 3,
**caractérisé en ce que**
les valeurs de paramètres pour les paramètres contenus dans le vecteur $\vec{\text{p}}$ sont estimées à partir des valeurs de mesure.

8. Procédé selon la revendication 6,
**caractérisé en ce que**
les valeurs des paramètres pour les paramètres contenus dans le vecteur $\vec{\text{P}}$ sont estimées à partir des instants tᵢ et des valeurs de mesure rᵢ pour les distances d'objet cible et/ou des valeurs de mesure vᵢ pour les vitesses radiales relatives à l'aide d'un procédé d'optimisation en déterminant le minimum de Norme Q ( $\vec{\text{P}}$).

9. Dispositif pour éditer des valeurs de paramètres concernant le comportement cinématique relatif d'un objet (10), notamment d'un premier véhicule (10), et d'un objet cible (12), notamment d'un deuxième véhicule (12), dans lequel des valeurs de paramètres permettent de déclarer si l'objet (10) et l'objet cible (12) vont vraisemblablement entrer en collision, comprenant :
- un système capteur (11) disposé sur l'objet (10), et destiné à émettre et à recevoir des signaux pour saisir des valeurs de mesure rᵢ, v_{r,i} pour la distance r de l'objet cible et/ou pour la vitesse radiale relative vᵣ de l'objet cible (12), et
- des moyens pour exploiter les valeurs de mesure rᵢ, v_{r,i} saisies par le système capteur et pour éditer les valeurs de paramètres, l'exploitation pouvant être réalisée sur la base des signaux qui ne sont reçus que par l'un des récepteurs associé au système capteur (11),
**caractérisé en ce que**
le système capteur (11) saisit des valeurs de mesure pour des vitesses radiales relatives v_{r,i} de l'objet cible (12) à des instants tᵢ différents, et les moyens décrivent la vitesse radiale relative vᵣ de l'objet cible (12) par la relation :${\text{v}}_{\text{r}} \text{=} \text{f} \text{(} \vec{\text{p}} \text{,t} \text{) =} \frac{\text{(} {\text{v}}_{\text{0}} \text{+} \text{at} \text{)(} {\text{r}}_{\text{0}} \text{cos(} {\text{α}}_{\text{0}} \text{) +} {\text{v}}_{\text{0}} \text{t} \text{+} {\text{at}}^{\text{2}} \text{/2)}}{\sqrt{{\text{r}}_{\text{0}} {\text{cos(α}}_{\text{0}} \text{) +} {\text{v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}}$ r₀ étant la distance de l'objet cible lors de la première mesure, v₀ la vitesse de départ relative de l'objet cible (12) lors de la première mesure, a l'accélération relative de l'objet cible (12), t le temps, et α₀ l'angle entre les vecteurs de la vitesse relative v de l'objet cible (12) et de la vitesse radiale relative vᵣ de l'objet cible (12), ou l'angle entre les vecteurs de l'accélération relative a de l'objet cible (12) et de l'accélération radiale relative aᵣ de l'objet cible (12) lors de la première mesure.

10. Dispositif selon la revendication 9,
**caractérisé en ce que**
les valeurs de paramètres concernent au moins l'un ou plusieurs des paramètres suivants : l'accélération relative a de l'objet cible (12), l'accélération radiale relative aᵣ de l'objet cible (12), la vitesse relative v de l'objet cible (12), la vitesse radiale relative Vᵣ de l'objet cible (12), le décalage Δy entre l'objet (10) et l'objet cible (12), l'angle a entre les vecteurs de la vitesse relative v de l'objet cible (12) le la vitesse radiale relative Vᵣ de l'objet cible (12) ou entre les vecteurs de l'accélération relative a de l'objet cible (12) et de l'accélération radiale relative aᵣ de l'objet cible (12).

11. Dispositif selon la revendication 9 ou 10,
**caractérisé en ce que**
pour exploiter les valeurs de mesure rᵢ, V_{r,i} détectées par le système capteur (11) un vecteur $\vec{\text{P}}$ contient au moins certains des paramètres recherchés, le vecteur $\vec{\text{P}}$ ayant la forme$\vec{\text{p}} \text{= [} \text{a} \text{,} {\text{v}}_{\text{0}} {\text{,α}}_{\text{0}} \text{]}$ a étant l'accélération relative de l'objet cible (12), v₀ la vitesse de départ relative de l'objet cible (12) lors de la première mesure et α₀ l'angle entre les vecteurs de la vitesse relative v de l'objet cible (12) et de la vitesse radiale relative vᵣ de l'objet cible (12), ou l'angle entre les vecteurs de l'accélération relative a de l'objet cible (12) et de l'accélération radiale relative aᵣ de l'objet cible (12) lors de la première mesure.

12. Dispositif selon l'une quelconque des revendications 9 à 11,
**caractérisé en ce que**
le système capteur (11) saisit des valeurs de mesure pour des distances d'objet cible rᵢ à des instants tᵢ différents, et les moyens décrivent la distance d'objet cible r par la relation :$\text{r} \text{=} \text{f} \text{(} \vec{\text{p}} \text{,t} \text{) =} \sqrt{\text{(} {\text{r}}_{\text{0}} {\text{cos(α}}_{\text{0}} \text{) +} {\text{v}}_{\text{0}} \text{t} \text{+} {\text{at}}^{\text{2}} {\text{/2)}}^{\text{2}} \text{+ (} {\text{r}}_{\text{0}} {\text{sin(α}}_{\text{0}} {\text{))}}^{\text{2}}}$ r₀ étant la distance d'objet cible lors de la première mesure, v₀ la vitesse de départ relative de l'objet cible (12) lors de la première mesure, a l'accélération relative de l'objet cible (12), t le temps et α₀ l'angle entre les vecteurs de la vitesse relative v de l'objet cible (12) et de la vitesse radiale relative vᵣ de l'objet cible (12), ou l'angle entre les vecteurs de l'accélération relative a de l'objet cible (12) et de l'accélération radiale relative aᵣ de l'objet cible (12) lors de la première mesure.

13. Dispositif selon l'une quelconque des revendications 9 à 12,
**caractérisé en ce que**
le système capteur (11) saisit des valeurs de mesure pour des distances d'objet cible rᵢ et des valeurs de mesure pour des vitesses radiales relatives v_{r,i} à des instants tᵢ différents, et les moyens décrivent la vitesse radiale relative vᵣ de l'objet cible (12) par la relation :${\text{v}}_{\text{r}} \text{=} \text{f} \text{(} \vec{\text{p}} \text{,} \text{t} \text{,} \text{r} \text{) =} \frac{\text{(} {\text{v}}_{\text{0}} \text{+} \text{at} \text{)(} {\text{r}}_{\text{0}} {\text{cos(α}}_{\text{0}} \text{) +} {\text{v}}_{\text{0}} \text{t} \text{+} {\text{at}}^{\text{2}} \text{/2)}}{\text{r}}$ r₀ étant la distance d'objet cible lors de la première mesure, v₀ la vitesse de départ relative de l'objet cible (12) lors de la première mesure, a l'accélération relative de l'objet cible (12), t le temps et α₀ l'angle entre les vecteurs de la vitesse relative v de l'objet cible (12) et de la vitesse radiale relative vᵣ de l'objet cible (12), ou l'angle entre les vecteurs de l'accélération relative a de l'objet cible (12) et de l'accélération radiale relative aᵣ de l'objet cible (12) lors de la première mesure.

14. Dispositif selon l'une quelconque des revendications 9 à 13,
**caractérisé en ce que**
les moyens pour estimer les valeurs de paramètres définissent une fonction Norme Q ($\overline{\text{P}}$) comme suit :$\text{Q} \text{(} \vec{\text{p}} \text{) =} {\text{Q}}_{\text{1}} \text{(} \vec{\text{p}} \text{) = ∥} {\text{r}}_{\text{i}} {}^{\text{k}} \text{-} {\text{f}}^{\text{k}} \text{(} \vec{\text{p}} \text{,} {\text{t}}_{\text{i}} \text{)∥,}$ *mit* k = 1 oder k = 2, ou$\text{Q} \text{(} \vec{\text{p}} \text{) =} {\text{Q}}_{\text{2}} \text{(} \vec{\text{p}} \text{) = ∥} {\text{v}}_{\text{i}} {}^{\text{k}} \text{-} {\text{f}}^{\text{k}} \text{(} \vec{\text{p}} \text{,} {\text{t}}_{\text{i}} \text{)∥,}$ *mit* k = 1 oder k = 2, ou$\text{Q} \text{(} \vec{\text{p}} \text{) =} {\text{Q}}_{\text{3}} \text{(} \vec{\text{p}} \text{) = ∥} {\text{v}}_{\text{i}} {}^{\text{k}} \text{-} {\text{f}}^{\text{k}} \text{(} \vec{\text{p}} \text{,} {\text{t}}_{\text{i}} \text{,} {\text{r}}_{\text{i}} \text{)∥,}$ *mit* k = 1 ou k=2.

15. Dispositif selon la revendication 11,
**caractérisé en ce que**
les moyens estiment les valeurs de paramètres pour les paramètres contenus dans le vecteur $\vec{\text{P}}$ à partir des valeurs de mesure.

16. Dispositif selon la revendication 14,
**caractérisé en ce que**
les moyens estiment les valeurs des paramètres pour les paramètres contenus dans le vecteur $\vec{\text{P}}$ à partir des instants tᵢ et des valeurs de mesure rᵢ pour les distances d'objet cible et/ou des valeurs de mesure vᵢ pour les vitesses radiales relatives à l'aide d'un procédé d'optimisation en déterminant le minimum de Norme Q ($\vec{\text{P}}$)
